# EUROPÄISCHE PATENTSCHRIFT

(11) **EP 2 528 169 B1**
(45) Veröffentlichungstag und Bekanntmachung des Hinweises auf die Patenterteilung: **11.12.2013**
(21) Anmeldenummer: 12003590.2
(22) Anmeldetag: 03.03.2005
(51) Int. Cl.: H01R 13/627

(54) **Vorrichtung zur Befestigung eines Steckverbinders**
Device for fastening of a plug connector
Despositif de fixation d' un connecteur à fiche

(30) Priorität: 07.05.2004 DE 202004007300 U
(43) Veröffentlichungstag der Anmeldung: 28.11.2012
(62) Teilanmeldung aus: 05004623.4
(73) Patentinhaber: Harting Electric GmbH & Co. KG, 32339 Espelkamp (DE)
(72) Erfinder: Ferderer, Albert, 32339 Espelkamp (DE)

(56) Entgegenhaltungen:
- US-A1- 2004 029 444
- US-B1- 6 264 504

## Beschreibung

Die Erfindung betrifft eine Vorrichtung zur Befestigung eines Steckverbindergehäuses (2) eines Steckverbinders (1) in einem einteiligen Modulgehäuse (10) eines Modulsteckers. Außerdem bezieht die Erfindung sich auf ein Verfahren zur Befestigung und Demontage eines Steckverbinders aus einem solchen Modulgehäuse.

Eine derartige erfindungsgemäße Vorrichtung wird benötigt, um eine selbsthaltende Arretierung eines Steckerverbinders in einem Modulgehäuse oder einem Gegenstecker zu erreichen.

Die US 6,264,504 B1 offenbart einen Steckverbinder dessen Gehäuse Rastfedern aufweist, über die ein passender Gegenstecker festgeklemmt werden kann. Es handelt sich hier um eine Stecker/Gegenstecker-Verrastung.

Die US 2004/0029444 A1 beschreibt die Konfektionierung eines Steckverbinders. Ein Bauteil des Steckverbinders besteht aus einer Doppel-USB-Buchse mit angeschlossenem Kabel 3. Die Doppel-USB-Buchse wird in das Unterteil eines zweiteiligen Gehäusekörpers mithilfe von Federelementen und daran angeformten Rastfedern fixiert.

Bekannte Arretierungsvorrichtungen für Steckverbinder sind u. a. mittels Verschraubungen, Haken, Klemmvorrichtungen oder Haltebügeln vorsehbar, sind aber stets mit entsprechenden manuellen Tätigkeiten verbunden.

Im Bereich der bürokommunikativen Schnittstellen ist aber zunehmend eine einfache und für jeden Laien ausführbare Stecktechnik wünschenswert.

Der Erfindung liegt daher die Aufgabe zugrunde, eine Vorrichtung zur Befestigung eines Steckverbinders der eingangs genannten Art dahingehend auszubilden, dass während des Steckvorganges gleichzeitig eine Arretierung zwischen dem Steckverbinder und einem dazu vorgesehenen Modul erfolgt.

Diese Aufgabe wird dadurch gelöst, dass in dem Modulgehäuse ein Steckbereich vorgesehen ist, in dem mindestens eine Rastfeder angeordnet ist, deren Federende in Steckrichtung ausgerichtet, in den Steckbereich hineinragt.

Eine vorteilhafte Ausgestaltung der Erfindung ist in den Ansprüchen 2 - 4 angegeben.

Die mit der Erfindung erzielten Vorteile bestehen insbesondere darin, dass mit dem Steckvorgang dieser Steckverbindung gleichzeitig der Arretierungsvorgang zwischen einem in einem Modul einzufügenden Steckverbinder erfolgt, ohne dass eine weitere Tätigkeit durch eine ausführende Person nötig ist.

Bei diesen Steckverbindern sind keine exakten Vorgaben oder Anformungen für die Abmaße der Stecker vorgesehen, die in der Regel als Konfektionsware mit umspritzten, vormontiertem Kabel, wie z. B. bei sogenannte USB-Steckverbindern, geliefert werden.

In dem hier vorgesehenen Modulgehäuse zur Aufnahme eines derartigen Steckverbindergehäuses sind vorteilhafterweise symmetrisch angeordnete Rastelemente vorgesehen, die eine Rastfeder aufweisen, die in einem flachen Winkel in den Steckbereich des Modulgehäuses hinein gerichtet sind und das Steckverbindergehäuse beidseitig fixieren.

Das Modulgehäuse wiederum ist in einem Rahmen eines mehrere Module aufnehmenden Modulsteckverbinders verrastbar oder verschraubbar.

Beim Steckvorgang gleitet die in Steckrichtung ausgerichtete Rastfeder zunächst vorteilhaft an den Schmalseiten im Steckbereich des Steckverbindergehäuses entlang, verhakt jedoch sofort in der relativ weichen Gehäusewandung des Steckbereiches, sobald versucht wird, den Steckverbinder wieder zurückzuziehen.

Vorteilhaft ist weiterhin, dass die in ihren Außenabmaßen weitgehend ungenormten Steckverbindergehäuse eine gewisse Bandbreite aufweisen können, um dennoch in dem Modulgehäuse arretiert werden zu können.

Ein Ausführungsbeispiel der Erfindung ist in der Zeichnung dargestellt und wird im folgenden näher erläutert. Es zeigen:
- Fig. 1: eine perspektivische Ansicht auf ein geschnittenes Modulgehäuse,
- Fig. 2: einen teilweise gesteckter Steckerverbinder in dem Modulgehäuse und,
- Fig. 3: ein einzelnes Federelement.

In der Fig. 1 ist in einer perspektivischen Ansicht ein aufgeschnittenes Modulgehäuse 10 gezeigt.

An den Außenkanten sind jeweils Rasthaken 6 angeformt, mittels derer das Modulgehäuse, neben weiteren aneinanderreihbaren Modulgehäusen, in einem Rahmen eines Modularsteckverbinders (hier nicht gezeigt) einrastbar ist.

Das Modulgehäuse 10 weist einen Steckbereich 11 auf sowie eine Öffnung 12, durch die ein gesteckter Steckverbinder 1 hindurchragt, um mit einem Gegenstecker zu kontaktieren.

Ein hierbei verwendeter Steckverbinder 1 wird zusammen mit einem elektrischen Kabel 8 als bereits fertig konfektionierte Kabelverbindung geliefert. Die Kabelverbindung wird aus dem Steckverbinder 1, bestehend aus einem Steckverbindergehäuse 2, mit einem Steckbereich 3 und dem angeschlossenen Kabel 4 gebildet.

Der Steckbereich 3 wird von den verschiedenen Steckerproduzenten zwar in einer gewissen Bandbreite, jedoch mit unterschiedlichen Abmaßen geliefert, so dass für die Fixierung eines Steckverbinders nur eine variabel ausgelegte Arretierungsvorrichtung zweckmäßig ist.

Eine derartige Arretierungsvorrichtung ist im Steckbereich 11 des Modulgehäuses vorgesehen, wobei in den Schmalseiten des Modulgehäuses jeweils mindestens eine Rastfeder 16' - in eine Vertiefung 14 im Boden des Modulgehäuses hineinreichend - angeformt ist.

Hier sind beidseitig des Steckbereiches zwei hintereinander gestaffelt, angeformte Rastfedern 16' vorgesehen, die mit ihren Enden 17', etwa in einem Winkel von 45° von der Wand in Steckrichtung, in den Steckbereich 11 hinein ausgerichtet sind.

Beim Einstecken des Steckverbindergehäuses 2 in das Modulgehäuse 10 gleiten die Federenden 17' zunächst an den Gehäuseschmalseiten im Steckbereich 5 entlang, entfalten jedoch eine verkeilende Wirkung beim Zurückziehen des Steckverbinders.

In der Fig. 2 ist in einer perspeldivischen Ansicht ein Steckverbinder 1 gezeigt, der bereits teilweise in ein Modulgehäuse 10 eingefügt ist, das in einem Schnitt dargestellt ist.

Bei diesem Modul ist eine Variante der in Fig. 1 dargestellten Arretlerungsvorrichtung vorgesehen, wobei im Steckbereich 11 zwei gegenüberliegende Federelemente15 angeordnet sind, die jeweils mit einer Rastfeder 16, bzw. mit deren Ende 17 in den Steckbereich 11 weisen.

Die Federelemente 15 sind mit ihren Enden 19 in Schlitzen 13 fixiert und werden durch eine einseitig ausgeführte Einsatzöffnung 14 in das Modulgehäuse unverlierbar eingesetzt.

Beim weiteren Einschieben des Steckverbinders 1 in das Modulgehäuse 10, bis der Steckbereich 3 des Steckverbindergehäuses in die Öffnung 12 im Modulgehäuse hineinreicht, gleiten die Schmalseiten des Steckverbindergehäuses an den Rastfedern 16 entlang und aufgrund der Ausrichtung der Rastfedern in Steckrichtung wird ein Zurückgleiten des Steckverbinders verhindert.

In der Fig. 3 ist das Federelement 15 gezeigt, das eine leichte U-förmige Wölbung aufweist und aus dessen Zentrum eine dreiseitig freigestellte Rastfeder 16 hervorsteht. Die Rastfeder ist zunächst in die Wölbung des Federelementes hineingeformt, ragt jedoch mit dem Federende 17 entgegen der Wölbung aus der ausgeschnittenen Öffnung 18 hervor.

Die Wölbung ist erforderlich, um das Rastelement mit einer gewissen Spannung innerhalb der Schlitze 13 im Modul 10 zu halten.

Für eine Demontage des Steckerverbinders müssen die Rastfedern 16 jedoch von außen zurückgebogen werden, in dem durch Einstecken eines flachen Werkzeuges in die Bodenöffnung 14 im Modulgehäuse10 die Rastfedem zurückzubiegen sind.

Dieser Aufwand ist jedoch in durchaus gerechtfertigt, da diese Steckverbinder innerhalb eines mit mehreren Modulsteckern ausgerüsteten Systemsteckers eingebunden sind und In der Regel nur bei der Montage eines neuen Systems bestückt werden, ansonsten durch eine Trennung der beiden Hälften des Modulsteckers auch die darin gehaltenen Steckverbinder voneinander getrennt sind.

## Patentansprüche

1. Vorrichtung zur Befestigung eines Steckverbindergehäuses (2) eines Steckverbinders (1) in einem einteiligen Modulgehäuse (10) eines Modulsteckers,
**dadurch gekennzeichnet,**
**dass** in dem Modulgehäuse (10) ein Steckbereich (11) vorgesehen ist, und dass im Steckbereich (11) mindestens ein Federelement (15) mit einer Rastfeder (16) angeordnet ist,
und **dass** das Federelement (15) Enden (19) aufweist, die in Schlitzen (13) des Modulgehäuses (10) eingesetzt sind
und **dass** das Federende (17) der Rastfeder (16), in Steckrichtung ausgerichtet, in den Steckbereich (11) hineinragt.

2. Vorrichtung nach Anspruch 1, **dadurch gekennzeichnet,**
**dass** die Rastfeder (16) in einem flachen, U-förmigen Federelement (15) integriert ist, wobei die Rastfeder mit Ihrem Ende (17) entgegen der U-Form aus dem Federelement hervorragt.

3. Vorrichtung nach Anspruch 1 und 2, **dadurch gekennzeichnet,**
**dass** das Federelement (15) in Schlitzen (13) im Steckbereich (11) des Modulgehäuses (10) eingefügt ist.

4. Vorrichtung nach Anspruch 1, **dadurch gekennzeichnet,**
**dass** im Bodenbereich des Modulgehäuses mindestens eine Öffnung 14 vorgesehen ist.

## Claims

1. A device for fastening a plug connector housing (2) of a plug connector (1) in a one-part module housing (10) of a modular plug,
**characterized in that**
a plug-in area (11) is provided in the module housing (10), and
that at least one spring element (15) having a detent spring (16) is arranged in the plug-in area (11), and
that the spring element (15) has ends (19) which are inserted in slits (13) of the module housing (10), and
that the spring end (17) of the detent spring (16), oriented in the plug-in direction, projects into the plug-in area (11).

2. The device according to claim 1, **characterized in that**
the detent spring (16) is integrated in a flat, U-shaped spring element (15), the detent spring projecting from the spring element by its end (17) contrary to the U-shape.

3. The device according to claim 1 and 2, **characterized in that**
the spring element (15) is inserted in slits (13) in the plug-in area (11) of the module housing (10).

4. The device according to claim 1, **characterized in that**
at least one opening (14) is provided in the bottom area of the module housing.

## Revendications

1. Dispositif de fixation d'un boîtier de connecteur enfichable (2) d'un connecteur enfichable (1) dans un boîtier de module (10) monobloc d'une fiche de module, **caractérisé en ce que**
une zone d'enfichage (11) est prévue dans le boîtier de module (10) et **en ce qu'**au moins un élément élastique (15) pourvu d'un ressort d'enclenchement (16) est agencé dans la zone d'enfichage (11),
et **en ce que** l'élément élastique (15) comprend des extrémités (19) qui sont mises en place dans des fentes (13) du boîtier de module (10),
et **en ce que** l'extrémité élastique (17) du ressort d'enclenchement (16) orienté en direction d'enfichage pénètre dans la zone d'enfichage (11).

2. Dispositif selon la revendication 1, **caractérisé en ce que** le ressort d'enclenchement (16) est intégré dans un élément élastique (15) plat en forme de U, le ressort d'enclenchement faisant saillie de par son extrémité (17) hors de l'élément élastique, en sens opposé à la forme en U.

3. Dispositif selon la revendication 1 et 2, **caractérisé en ce que** l'élément élastique (15) est inséré dans des fentes (13) dans la zone d'enfichage (11) du boîtier de module (10).

4. Dispositif selon la revendication 1, **caractérisé en ce qu'**il est prévu au moins une ouverture (14) dans la zone de fond du boîtier de module.
